# EUROPÄISCHE PATENTSCHRIFT

(11) **EP 1 109 671 B1**
(45) Veröffentlichungstag und Bekanntmachung des Hinweises auf die Patenterteilung: **20.11.2002**
(21) Anmeldenummer: 99952408.5
(22) Anmeldetag: 12.08.1999
(51) Int. Cl.: B41F 5/02, B41F 7/02, B41F 7/10

(54) **VERFAHREN UND EINRICHTUNG ZUM ERZEUGEN EINES MEHRFARBENDRUCKES**
METHOD AND DEVICE FOR PRODUCING A MULTICOLOUR PRINT
PROCEDE ET DISPOSITIF PERMETTANT DE PRODUIRE UN IMPRIME POLYCHROME

(30) Priorität: 02.09.1998 DE 19839875
(43) Veröffentlichungstag der Anmeldung: 27.06.2001
(73) Patentinhaber: Koenig & Bauer-Albert AG, 97080 Würzburg (DE)
(72) Erfinder: JENTZSCH, Arndt, D-01640 Coswig (DE)
(74) Vertreter: Schanze, Klaus, Dr.
(86) Internationale Anmeldenummer: DE9902556
(87) Internationale Veröffentlichungsnummer: WO00013903

(56) Entgegenhaltungen:
- WO-A1-99/32292
- DE-A1- 19 523 378
- DE-A1- 19 720 746
- US-A- 4 011 812
- US-A- 5 469 787

## Beschreibung

Die Erfindung betrifft ein Verfahren und eine Einrichtung zum Erzeugen eines Mehrfarbendruckes auf einem Bogen in Druckmaschinen, in denen der Bogen mehr als eine Umdrehung des Druckzylinders auf dem Druckzylinder liegt und in einem Greiferschluß auf dem Druckzylinder nacheinander mit mehreren Farben bedruckt wird.

Es ist eine Druckmaschine mit einem Bogenanleger nebst Anlegerbogenstapel, Elementen zur Förderung eines zu bedruckenden Bogens zu einer Anleglinie, Zuführmechanismen zur Bogenförderung von der Anleglinie zu einem drei Drucksättel aufweisenden Druckzylinder, wobei dieser mit mindestens einer Zylindergruppe, bestehend aus einem Offsetzylinder mit zwei Wirkflächen und einem Druckformzylinder mit ebenfalls zwei Wirkflächen, zusammenwirkt, und einer einen Auslagekettenkreis enthaltenden Auslage bekannt (US-PS 5 469 787).
Zur Herstellung eines Mehrfarbendruckes sind zwei Umdrehungen des Druckzylinders erforderlich, dabei wird nur jedem zweiten Drucksattel ein Bogen zugeführt. Des Weiteren wird nur von jedem zweiten Drucksattel ein bedruckter Bogen abgeführt.
Nach dem Auftrag der letzten Farbe wird der bedruckte Bogen an einen Kettenkreis übergeben und auf einem Auslegerstapel abgelegt.
Diese Druckmaschine hat den Nachteil, dass aufgrund ihrer Bauweise keine Möglichkeiten vorhanden sind, um dem Bogen durch Auftrag weiterer Farben einen größeren Farbeffekt zu verleihen.

In jüngerer Zeit wurde die DE 195 23 378 A1 bekannt, die eine Druckmaschine beinhaltet, die nach dem gleichen Prinzip wie die Druckmaschine gemäß US-PS 54 69 787 arbeitet. Gemäß Gegenstand der DE 195 23 378 A1 ist für die Bebilderung der Druckplatten in der Maschine eine Laser-Bebilderungseinrichtung vorgesehen.

Auch an dieser Druckmaschine ist eine Erzielung besserer Farbdrucke durch das Aufbringen von mehr als vier Farben auf den Bogen nicht möglich.

Ausgehend von diesem Stand der Technik ist es Aufgabe der Erfindung, eine Druckmaschine der genannten Gattung derart auszubilden, dass in einem Maschinendurchlauf mehr als vier Farben auf den Bogen aufgebracht werden können.

Erfindungsgemäß wird diese Aufgabe durch die Merkmale des 1. oder des 2, oder des 5, oder des 6. Anspruchs gelöst.

Die Erfindung ermöglicht in vorteilhafter Weise, dass das Einsatzgebiet einer Druckmaschine mit dreifachgroßem Druckzylinder und doppeltgroßem Offset- und Druckformzylinder erweitert werden kann, indem dem Druckzylinder eine erste und eine zweite Übergabetrommel mit je einem Greifersystem nachgeordnet und die erste Übergabetrommel mit einem Gummituch versehen wird. Damit kann die Übergabetrommel als Bildübertrager genutzt und ein drittes Druckwerk für das Auftragen weiterer Farben auf den Bogen in die Druckmaschine installiert werden.
Damit ist es unerheblich, ob die Übergabetrommel das Druckbild direkt von einem Druckformzylinder oder indirekt von einem Offsetzylinder erhält. Wesentlich ist, dass die Übergabetrommel derart ausgestattet wird, dass sie mehrere Funktionen erfüllen kann (Bogentransport, Bildtransport und Bildübertragung). Die Lösung erfordert einen geringen Aufwand, da sie in eine Druckmaschine, die in einem Durchlauf vier Farben auf den Bogen drucken kann, integriert wird.

Die Anordnung einer Auftrageinrichtung zur zweiten Übergabetrommel zum Lackieren oder Aufbringen einer weiteren Farbe auf den Bogen erhöht darüber hinaus den Einsatzbereich der Druckmaschine.

Anhand eines Ausführungsbeispieles soll nachfolgend die Erfindung näher beschrieben werden.

In den Zeichnungen zeigt
- Fig. 1:: eine Druckmaschine der genannten Gattung mit der Erfindung als Seitenansicht in schematischer Darstellung,
- Fig. 2:: Fig. 1 mit Ausbildung der ersten Übergabetrommel als Offsetzylinder des dritten Druckwerkes,
- Fig. 3:: eine Druckmaschine gemäß Fig. 1 mit einer zusätzlichen Auftrageinrichtung an der zweiten Übergabetrommel zum Auftragen von Farbe oder Lack.

Die Druckmaschine gemäß Fig. 1 bis 3 hat folgenden Aufbau. Es ist eine Einrichtung zum Beschreiben 1 von auf einem Druckformzylinder 2 aufgespannten Druckformen 3 vorgesehen. Der Druckformzylinder 2 ist mit zwei Wirkflächen 4 ausgestattet, die jeweils eine Druckform 3 tragen. Dem Druckformzylinder 2 sind weiterhin zwei alternierend an- und abstellbare Farbwerke 5 zugeordnet.
Der Druckformzylinder 2 steht über einen Offsetzylinder 9 mit zwei Flächen mit einem Druckzylinder 6 in Wirkverbindung.
Der Druckzylinder 6 besitzt drei Druckflächen 7 und dementsprechend drei Greiferreihen 8 zum Erfassen von zu bedruckenden Bogen 10. Dem Druckzylinder 6 ist eine zweite Formation von Offsetzylinder 9, Druckformzylinder 2, Farbwerk 5 und Einrichtung zum Beschreiben 1 zugeordnet.
Der Druckzylinder 6 weist somit einen dreifachgroßen Durchmesser auf. Druckformzylinder 2 und Offsetzylinder 9 weisen einen zweifachgroßen Durchmesser auf. Offsetzylinder 9, Druckformzylinder 2 und die beiden Farbwerke 5 bilden ein Druckwerk 30.1 bis 30.3, von denen gemäß Fig. 1 und Fig. 3 dem Druckzylinder 6 das erste und das zweite Druckwerk 30.1,30.2 direkt zugeordnet sind.
Für die Förderung von zu bedruckenden Bogen 10 von einem Anlegerbogenstapel 11 zu einer Anleglinie 13 sind oberhalb des Anlegerbogenstapels 11 Elemente zur Förderung 12 angeordnet. Für die Zufuhr der zu bedruckenden Bogen 10 von der Anleglinie 13 zum Druckzylinder 6 ist ein Zuführmechanismus 14 vorgesehen.

Dem Druckzylinder 6 ist zur Bogenabfuhr eine Bogenabführeinrichtung 26 nachgeordnet, die aus zwei Übergabetrommeln 15,16 und dem Bogenausleger 25 besteht.
Der Bogenausleger 25 besteht aus dem um das vordere und das hintere Kettenumlenkrad 22,23 geführten Auslagekettenkreis 17 und aus dem unterhalb des Auslagekettenkreises 17 angeordneten Auslagebogenstapel 21.
Die erste und die zweite (in Förderrichtung des Bogens 10 gesehen) Übergabetrommel 15,16 sind mit je einem Greifersystem 32 für die Bogenförderung versehen. Der Durchmesser der Übergabetrommel 15,16 entspricht dem Durchmesser von Druckform- und Offsetzylinder 2,9.

Die erste Übergabetrommel 15 weist im Funktionsbereich eine geschlossene Oberfläche auf, die mit einem Gummituch bespannt ist. Druckzylinder 6 und die erste Übergabetrommel 15 weisen den gemeinsamen Tangentenpunkt t_{6,15} auf.
Der ersten Übergabetrommel 15, siehe Fig. 1 und Fig. 3, ist das dritte Druckwerk 30.3 zugeordnet, das den gleichen Aufbau hat (Offsetzylinder 9, Druckformzylinder 2, zwei Farbwerke 5) wie das erste und das zweite Druckwerk 30.1, 30.2.
Die beiden Farbwerke 5 je Druckwerk 30.1 - 30.3 arbeiten alternierend (wechselweises Anstellen an den Druckformzylinder 2), so dass je Druckwerk 30.1 - 30.3 zwei Farben auf den Bogen 10 aufgebracht werden können.
Dies sind vom ersten Druckwerk 30.1 die erste und vierte Farbe, vom zweiten Druckwerk 30.2 die zweite und fünfte Farbe, vom dritten Druckwerk 30.3 die dritte und sechste Farbe.
Das dritte Druckwerk 30.3 ist dem Druckzylinder 6 indirekt (Fig. 1 u. 3)über die erste Übergabetrommel 15 zugeordnet, die in diesem Fall die Funktion des Bogentransports, des Bildtransports und der Bildübertragung erfüllt.
Nach der in Fig. 2 dargestellten Variante übernimmt die erste Übergabetrommel 15 die Funktion des Offsetzylinders 9 des dritten Druckwerkes 30.3. Dadurch entfällt der eigentliche Offsetzylinder 9 und das dritte Druckwerk 30.3 ist damit dem Druckzylinder 6 gleichermaßen wie die anderen Druckwerke 30.1, 30.2 direkt zugeordnet.

Nach einer anderen Ausführungsform (Fig. 3) ist die zweite Übergabetrommel 16 mit einer geschlossenen Trommelkappe versehen, die derart stabil ausgeführt ist, dass die zweite Übergabetrommel 16 die Funktion eines Gegendruckzylinders erfüllen kann.
Der zweiten Übergabetrommel 16 ist eine Auftrageinrichtung 31 zum Lackauftrag oder Auftrag einer weiteren Farbe auf den Bogen 10 zugeordnet. Die Auftrageinrichtung 31 besteht aus dem Farbkasten 24, einer Rasterwalze 27 und einer Auftragwalze 28, die zwischen der Rasterwalze 27 und der zweiten Übergabetrommel 16 vorgesehen ist. Der Durchmesser von Übergabetrommel 16, Auftragwalze 28 und Rasterwalze 27 verhält sich wie 2:1:0,5.
Beim Lackieren ist der Farbkasten 24 mit Lack gefüllt und die Auftragwalze 28 mit einem Gummituch bespannt. Beim Drucken (Aufbringen einer weiteren Farbe) ist der Farbkasten 24 mit Farbe gefüllt und die Auftragwalze 28 ist mit einer Flexodruckplatte versehen.
Zur Trocknung des Bogens 10 kann im vorderen Kettenumlenkrad 22 ein Trockner 29 vorgesehen sein.

Die Wirkungsweise der Druckmaschine mit der Erfindung ist folgende:

Der vom Anlegerbogenstapel 11 vereinzelte Bogen 10 wird mittels der Elemente zur Förderung 12 bis zur Anleglinie 13 der Druckmaschine gefördert und von dem Zuführmechanismus 14 an eine der Greiferreihen 8 des Druckzylinders 6 übergeben. Dabei wird nur jeder zweiten den Zuführmechanismus 14 passierenden Greiferreihe 8 ein Bogen 10 zugeführt.
Das Druckbild wird mittels der Einrichtung zum Beschreiben 1 auf die auf dem Druckformzylinder 2 aufgespannte Druckform 3 aufgebracht. Das Druckbild wird durch das Farbwerk 5 eingefärbt und auf den Offsetzylinder 9 übertragen, der das Druckbild auf den auf dem Druckzylinder 6 liegenden Bogen 10 weitergibt. Die erste und zweite Farbe wird durch das erste und zweite Druckwerk 30.1, 30.2 auf den Bogen 10 aufgetragen. Gleichzeitig wird das Druckbild auf den der ersten Übergabetrommel 15 zugeordneten Offsetzylinder 9 übertragen. Vom Gummituch des Offsetzylinders 9 wird das Druckbild nunmehr auf das Gummituch der ersten Übergabetrommel 15 und von dieser im Tangentenpunkt t_{6,15} mit einer dritten Farbe auf den Bogen 10, der weiterhin von der Greiferreihe 8 des Druckzylinders 6 gehalten wird, übertragen.

Danach wird der auf dem Druckzylinder 6 liegende Bogen 10 nochmals um eine ganze Umdrehung des Druckzylinders 6 herumgeführt, so dass vom ersten und zweiten Druckwerk 30.1, 30.2 die vierte und fünfte Farbe aufgetragen werden kann.
Erreicht danach die Bogenvorderkante den Tangentenpunkt t_{6,15} von Druckzylinder 6 und erster Übergabetrommel 15 wird der bereits mit fünf Farbaufträgen versehene Bogen 10 vom Druckzylinder 6 an das Greifersystem 32 der ersten Übergabetrommel 15 übergeben. Gleichzeitig wird die sechste Farbe vom Gummituch der Übergabetrommel 15 auf den Bogen 10 übertragen.
Über die zweite Übergabetrommel 16 wird der Bogen 10 danach dem Auslagekettenkreis 17 zugeführt und auf dem Auslagebogenstapel 21 abgelegt.

Bei der Ausführungsform gemäß Fig. 2 laufen die Verfahrensschritte mit folgender Änderung wie vorstehend beschrieben ab. Da die erste Übergabetrommel 15 die Funktion des Offsetzylinders 9 übernimmt, werden die dritte und sechste Farbe vom Druckformzylinder 2 des dritten Druckwerkes 30.3 direkt auf die Übergabetrommel 15 und von dieser auf den Bogen 10, der wiederum wechselweise entweder von einer Greiferreihe 8 des Druckzylinders 6 oder vom Greifersystem 32 der Übergabetrommel 15 geführt wird, übertragen.
Danach wird der Bogen 10 wie ausgeführt auf dem Auslagebogenstapel 21 abgelegt.

Ist, wie in Fig. 3 dargestellt, der zweiten Übergabetrommel 16 die Auftrageinrichtung 31 zugeordnet, kann der Bogen 10 zusätzlich mit einem Lackauftrag oder mit einer weiteren Farbe versehen und danach auf dem Auslagebogenstapel 21 abgelegt werden.

### Bezugszeichenaufstellung

- 1: Einrichtung zum Beschreiben
- 2: Druckformzylinder
- 3: Druckform
- 4: Wirkflächen
- 5: Farbwerk
- 6: Druckzylinder
- 7: Druckfläche
- 8: Greiferreihen
- 9: Offsetzylinder
- 10: Bogen
- 11: Anlegerbogenstapel
- 12: Elemente zur Förderung
- 13: Anleglinie
- 14: Zuführmechanismen
- 15: erste Übergabetrommel
- 16: zweite Übergabetrommel
- 17: Auslagekettenkreis
- 21: Auslagebogenstapel
- 22: vorderes Kettenumlenkrad
- 23: hinteres Kettenumlenkrad
- 24: Farbkasten
- 25: Bogenausleger
- 26: Bogenabführeinrichtung
- 27: Rasterwalze
- 28: Auftragwalze
- 29: Trockner
- 30.1: erstes Druckwerk
- 30.2: zweites Druckwerk
- 30.3: drittes Druckwerk
- 31: Auftrageinrichtung
- 32: Greifersystem
- T_{6,15}: Tangentenpunkt

## Patentansprüche

1. Verfahren zum Erzeugen eines Mehrfarbendruckes auf einen Bogen (10) in Druckmaschinen, in denen der Bogen (10) über mehr als eine Umdrehung des Druckzylinders (6) auf dem Druckzylinder (6) liegt und in einem Greiferschluß auf dem Druckzylinder (6) nacheinander mit mehreren Farben versehen wird, ablaufend in folgenden Verfahrensschritten:
- Aufbringen einer ersten und einen zweiten Farbe auf den Bogen (10) durch das erste und zweite Druckwerk (30.1; 30.2)
- Aufbringen einer dritten Farbe auf die erste Übergabetrommel (15) durch das dritte Druckwerk (30.3) und
- von der ersten Übergabetrommel (15) auf den Bogen (10)
- Aufbringen einer vierten und fünften Farbe auf den Bogen (10) durch das erste und zweite Druckwerk (30.1;30.2)
- Aufbringen einer sechsten Farbe auf die erste Übergabetrommel (15) durch das dritte Druckwerk (30.3)
- Übergeben des Bogens (10) vom Druckzylinder (6) an die erste Übergabetrommel (15)
- Aufbringen der sechsten Farbe auf den Bogen (10) durch die erste Übergabetrommel (15)
- Ablegen des Bogens (10) auf den Auslagebogenstapel (21)

2. Verfahren zum Erzeugen eines Mehrfarbendruckes auf einen Bogen (10) in Druckmaschinen, in denen der Bogen (10) über mehr als eine Umdrehung des Druckzylinders (6) auf dem Druckzylinder (6) liegt und in einem Greiferschluß auf dem Druckzylinder (6) nacheinander mit mehreren Farben versehen wird, ablaufend in folgenden Verfahrensschritten:
- Aufbringen einer ersten und einer zweiten Farbe auf den Bogen (10) durch das erste und zweite Druckwerk (30.1;30.2)
- Aufbringen einer dritten Farbe auf den Bogen (10) durch das dritte Druckwerk (30.3)
- Aufbringen einer vierten und fünften Farbe auf den Bogen (10) durch das erste und zweite Druckwerk (30.1;30.2)
- Übergeben des Bogens (10) vom Druckzylinder (6) an die erste Übergabetrommel (15)
- Aufbringen einer sechsten Farbe auf den Bogen (10) durch das dritte Druckwerk (30.3)
- Ablegen des Bogens (10) auf den Auslagebogenstapel (21)

3. Verfahren nach Anspruch 1 und 2, wobei der Bogen (10) nach dem Aufbringen der sechsten Farbe mit einer weiteren Farbe versehen wird.

4. Verfahren nach Anspruch 1 und 2, wobei der Bogen (10) nach dem Aufbringen der sechsten Farbe durch einen Lackauftrag veredelt wird.

5. Einrichtung zur Durchführung des Verfahrens nach Anspruch 1 zum Erzeugen eines Mehrfarbendruckes auf einen Bogen (10) in Druckmaschinen, in denen der Bogen (10) über mehr als eine Umdrehung des Druckzylinders (6) auf dem Druckzlinder (6) liegt und in einem Greiferschluß auf dem Druckzylinder (6) nacheinander mit mehreren Farben versehen wird, wobei
- der Druckzylinder (6) einen dreifachgroßen Durchmesser mit drei Wirkflächen aufweist,
- dem Druckzylinder (6) ein erstes und ein zweites im Aufbau gleiches Druckwerk (30.1.;30.2) zugeordnet ist,
- dem Druckzylinder (6) eine erste und eine zweite Übergabetrommel (15,16) nachgeordnet und
- der ersten Übergabetrommel (15) ein drittes Druckwerk (30.3) zugeordnet ist.

6. Einrichtung zur Durchführung des Verfahrens nach Anspruch 2 zum Erzeugen eines Mehrfarbendruckes auf einen Bogen (10), in Druckmaschinen, in denen der Bogen (10) über mehr als eine Umdrehung des Druckzylinders (6) auf dem Druckzylinder (6) liegt und in einem Greiferschluß auf den Druckzylinder (6) nacheinander mit mehreren Farben versehen wird, wobei
- der Druckzylinder (6) einen dreifachgroßen Durchmesser mit drei Wirkflächen aufweist,
- dem Druckzylinder (6) eine erste und eine zweite Übergabetrommel (15,16) nachgeordnet und
- dem Druckzylinder (6) drei im Aufbau gleiche Druckwerke (30.1;30.2;30.3) zugeordnet sind.

7. Einrichtung nach Anspruch 5 und 6, wobei das Druckwerk (30.1;30.2;30.3) auf einem jeweils doppeltgroßen Offsetzylinder (9) und Druckformzylinder (2) und zwei dem Druckformzylinder (2) zugeordneten Farbwerken (5) besteht.

8. Einrichtung nach Anspruch 5 und 6, wobei die erste Übergabetrommel (15) die Funktion des Bogen- und Bildtransportes und der Bildübertragung erfüllt.

9. Einrichtung nach Anspruch 5, 6 und 8, wobei die erste Übergabetrommel (15) mit einem Gummituch versehen ist.

10. Einrichtung nach Anspruch 6, wobei die erste Übergabetrommel (15) als Offsetzylinder (9) ausgebildet ist.

11. Einrichtung nach Anspruch 5 und 6, wobei der zweiten Ubergabetrommel (16) eine Auftrageinrichtung (31) zugeordnet ist.

12. Einrichtung nach Anspruch 5, 6 und 11, wobei die Auftrageinrichtung (31) wahlweise zum Auftragen von Lack oder Farbe auf den Bogen (10) einsetzbar ist.

13. Einrichtung nach Anspruch 5, 6 und 8, wobei die erste und zweite Übergabetrommel (15,16) mit einem Greifersystem (32) versehen ist.

## Claims

1. Method of producing a multi-colour print on a sheet (10) in printing machines, in which the sheet (10) lies on the printing cylinder (6) over more than one rotation of the printing cylinder (6) and is provided in succession with several colours while in a gripper lock on the printing cylinder (6), the method elapsing in the following method steps:
- application of a first and a second colour to the sheet (10) by the first and second printing mechanism (30.1, 30.2),
- application of a third colour to the first transfer drum (15) by the third printing mechanism (30.3) and
- to the sheet (10) by the first transfer drum (15),
- application of a fourth and fifth colour to the sheet (10) by the first and second printing mechanism (30.1, 30.2),
- application of a sixth colour to the first transfer drum (15) by the third printing mechanism (30.3),
- transfer of the sheet (10) from the printing cylinder (6) to the first transfer drum (15),
- application of the sixth colour to the sheet (10) by the first transfer drum (15) and
- deposit of the sheet (10) on the delivery sheet stack (21).

2. Method of producing a multi-colour print on a sheet (10) in printing machines, in which the sheet (10) lies on the printing cylinder (6) over more than one rotation of the printing cylinder (6) and is provided in succession with several colours while in a gripper lock on the printing cylinder (6), the method elapsing in the following method steps:
- application of a first and a second colour to the sheet (10) by the first and second printing mechanism (30.1, 30.2),
- application of a third colour to the sheet (10) by the third printing mechanism (30.3),
- application of a fourth and fifth colour to the sheet (10) by the first and second printing mechanism (30.1, 30.2),
- transfer of the sheet (10) from the printing cylinder (6) to the first transfer drum (15),
- application of a sixth colour to the sheet (10) by the third printing mechanism (30.3) and
- deposit of the sheet (10) on the delivery sheet stack (21).

3. Method according to claim 1 and 2, wherein the sheet (10) is provided with a further colour after application of the sixth colour.

4. Method according to claim 1 and 2, wherein the sheet (10) is finished with a lacquer coating after application of the sixth colour.

5. Equipment for carrying out the method according to claim 1 for producing a multi-colour print on a sheet (10) in printing machines, in which the sheet (10) lies on the printing cylinder (6) over more than one rotation of the printing cylinder (6) and is provided in succession with several colours while in a gripper lock on the printing cylinder (6), wherein
- the printing cylinder (6) has a threefold diameter with three work surfaces,
- a first and a second printing mechanism (30.1; 30.2) of the same construction are associated with the printing cylinder (6),
- a first and second transfer drum (15, 16) are arranged downstream of the printing cylinder (6) and
- a third printing mechanism (30.3) is associated with the first transfer drum (15).

6. Equipment for carrying out the method according to claim 2 for producing a multi-colour print on a sheet (10) in printing machines, in which the sheet (10) lies on the printing cylinder (6) over more than one rotation of the printing cylinder (6) and is provided in succession with several colours while in a gripper lock on the printing cylinder (6), wherein
- the printing cylinder (6) has a threefold diameter with three work surfaces,
- a first and second transfer drum (15, 16) are arranged downstream of the printing cylinder (6) and
- three printing mechanisms (30.1; 30.2; 30.3) of the same construction are associated with the printing cylinder (6).

7. Equipment according to claim 5 and 6, wherein the printing mechanism (30.1; 30.2; 30.3) consists of a respective double-size offset cylinder (9) and printing forme cylinder (2) and two inking mechanisms (5) associated with the printing forme cylinder (2).

8. Equipment according to claim 5 and 6, wherein the first transfer drum (15) fulfils the function of the sheet and image transport and the image transfer.

9. Equipment according to claim 5, 6 and 8, wherein the first transfer drum (15) is provided with a rubber blanket.

10. Equipment according to claim 6, wherein the first transfer drum (15) is constructed as an offset cylinder (9).

11. Equipment according to claim 5 and 6, wherein an applicator device (31) is associated with the second transfer drum (16).

12. Equipment according to claim 5, 6 and 11, wherein the applicator device (31) is selectably usable for application of lacquer or ink to the sheet (10).

13. Equipment according to claim 5, 6 and 8, wherein each of the first and second transfer drums (15, 16) is provided with a gripper system (32).

## Revendications

1. Procédé pour réaliser une impression à plusieurs couleurs sur une feuille (10) dans une machine d'impression, selon lequel au cours de plus d'une rotation du cylindre de pression (6) la feuille (10) appliquée sur ce cylindre (6) reçoit en une fermeture de pinces, successivement plusieurs encres, comprenant les étapes suivantes :
- application d'une première et d'une seconde encre sur la feuille (10) par un premier et un second mécanisme d'impression (30.1 ; 30.2),
- application d'une troisième encre sur le premier tambour de transfert (15) par le troisième mécanisme d'impression (30.3) et
- à partir du premier tambour de transfert (15) sur la feuille (10),
- application d'une quatrième et d'une cinquième couleur sur la feuille (10) par le premier et le second mécanisme d'impression (30.1 ; 30.2),
- application d'une sixième couleur sur le premier tambour de transfert (15) par le troisième mécanisme d'impression (30.3),
- transfert de la feuille (10) du cylindre de pression (6) sur le premier tambour de transfert (15),
- application de la sixième couleur sur la feuille (10) par le premier tambour de transfert (15),
- dépose de la feuille (10) sur la pile de feuilles de sortie (21).

2. Procédé pour réaliser une impression à plusieurs couleurs sur une feuille (10) dans une machine d'impression, selon lequel au cours de plus d'une rotation du cylindre de pression (6) la feuille (10) appliquée sur ce cylindre (6) reçoit en une fermeture de pinces, successivement plusieurs encres, comprenant les étapes suivantes :
- application d'une première et d'une seconde encre sur la feuille (10) par le premier et le second mécanisme d'impression (30.1, 30.2),
- application d'une troisième encre sur la feuille (10) par le troisième mécanisme d'impression (30.3),
- application d'une quatrième et d'une cinquième encre sur la feuille (10) par le premier et le second mécanisme d'impression (30.1 ; 30.2),
- transfert de la feuille (10) du cylindre de pression (6) sur le premier tambour de transfert (15),
- application d'une sixième couleur sur la feuille (10) par le troisième mécanisme d'impression (30.3),
- dépose de la feuille (10) sur la pile de feuilles de sortie (21).

3. Procédé selon l'une quelconque des revendications 1 ou 2,
**caractérisé en ce que**
la feuille (10) reçoit une autre encre après l'application d'une sixième encre.

4. Procédé selon l'une quelconque des revendications 1 et 2,
**caractérisé en ce qu'**
après application de la sixième encre, la feuille (10) reçoit une application d'un vernis.

5. Installation pour la mise en oeuvre du procédé selon la revendication 1 pour réaliser une impression à plusieurs couleurs dans une machine d'impression, dans laquelle la feuille (10) sur plus d'une rotation du cylindre de pression (6) est appliquée sur celui-ci et reçoit en une fermeture de pinces, successivement plusieurs encres,
**caractérisée en ce que**
- le cylindre de pression (6) a un diamètre triple et trois surfaces actives,
- le cylindre de pression (6) est associé à un premier et un second mécanisme d'impression (30.1, 30.2) de même construction,
- le cylindre de pression (6) est suivi par un premier et un second tambour de transfert (15, 16), et
- le premier tambour de transfert (15) est suivi d'un troisième mécanisme d'impression (30.3).

6. Installation pour la mise en oeuvre du procédé selon la revendication 1 pour réaliser une impression à plusieurs couleurs dans une machine d'impression, dans laquelle la feuille (10) sur plus d'une rotation du cylindre de pression (6) est appliquée sur celui-ci et reçoit en une fermeture de pinces, successivement plusieurs encres,
**caractérisée en ce que**
- le cylindre de pression (6) a un diamètre triple avec trois surfaces actives,
- un premier et un second tambour de transfert (15, 16) sont prévus en aval du cylindre de pression (6), et
- trois mécanismes d'impression (30.1 ; 30.2 ; 30.3) de même construction sont associés au cylindre de pression (6).

7. Installation selon l'une quelconque des revendications 5 ou 6,
**caractérisée en ce que**
le mécanisme d'impression (30.1 ; 30.2 ; 30.3) est formé de chaque fois un cylindre offset (9) de taille double et d'un cylindre de forme d'impression (2) et de deux dispositifs encreurs (5) associés au cylindre de forme d'impression (2).

8. Installation selon l'une quelconque des revendications 5 ou 6,
**caractérisée en ce que**
le premier tambour de transfert (15) assure la fonction de transport de feuilles et d'images et de transfert d'images.

9. Installation selon l'une quelconque des revendications 5, 6 ou 8,
**caractérisée en ce que**
le premier tambour de transfert (15) est muni d'une garniture en caoutchouc.

10. Installation selon la revendication 6,
**caractérisée en ce que**
le premier tambour de transfert (15) est un cylindre offset (9).

11. Installation selon l'une quelconque des revendications 5 ou 6,
**caractérisée en ce qu'**
une installation d'application (31) est associée au second tambour de transfert (16).

12. Installation selon l'une quelconque des revendications 5, 6 ou 11,
**caractérisée en ce que**
l'installation d'application (31) est utilisée pour appliquer du vernis ou une encre sur les feuilles (10).

13. Installation selon l'une quelconque des revendications 5, 6 ou 8,
**caractérisée en ce que**
le premier et le second tambour de transfert (15, 16) sont munis d'un système de pinces (32).
